# EUROPÄISCHE PATENTSCHRIFT

(11) **EP 1 121 509 B1**
(45) Veröffentlichungstag und Bekanntmachung des Hinweises auf die Patenterteilung: **18.06.2003**
(21) Anmeldenummer: 99955798.6
(22) Anmeldetag: 24.09.1999
(51) Int. Cl.: F01D 25/30

(54) **DAMPFTURBINE MIT EINEM ABDAMPFGEHÄUSE**
STEAM TURBINE WITH AN EXHAUST STEAM HOUSING
TURBINE A VAPEUR COMPORTANT UN BOITIER DE VAPEUR D'ECHAPPEMENT

(30) Priorität: 07.10.1998 DE 19846224
(43) Veröffentlichungstag der Anmeldung: 08.08.2001
(73) Patentinhaber: SIEMENS AKTIENGESELLSCHAFT, 80333 München (DE)
(72) Erfinder: KUEHN, Helmut, D-02894 Mengelsdorf (DE)
(86) Internationale Anmeldenummer: DE9903080
(87) Internationale Veröffentlichungsnummer: WO00020727

(56) Entgegenhaltungen:
- WO-A-98/53183
- DE-A- 4 425 353
- US-A- 4 130 375
- US-A- 5 494 405
- PATENT ABSTRACTS OF JAPAN vol. 010, no. 365 (M-542), 6. Dezember 1986 (1986-12-06) -& JP 61 160502 A (FUJI ELECTRIC CO LTD), 21. Juli 1986 (1986-07-21)

## Beschreibung

Die Erfindung bezieht sich auf eine Dampfturbine mit einem Abdampfgehäuse.

Eine Dampfturbine wird üblicherweise in einer Kraftwerksanlage zum Antrieb eines Generators oder in einer Industrieanlage zum Antrieb einer Arbeitsmaschine eingesetzt. Dazu wird der Dampfturbine als Strömungsmedium dienender Dampf zugeführt, der sich in der Dampfturbine arbeitsleistend entspannt. Nach seiner Entspannung gelangt der Dampf üblicherweise über ein Abdampfgehäuse der Dampfturbine in einen dieser nachgeschalteten Kondensator und kondensiert dort. Das Abdampfgehäuse kann dabei axial oder auch radial durchströmt sein. Das Kondensat wird sodann als Speisewasser einem Dampferzeuger zugeführt und gelangt nach seiner Verdampfung erneut in die Dampfturbine, so daß ein geschlossener Wasser-Dampf-Kreislauf entsteht.

Das Turbinengehäuse einer Gasturbine wie z.B in US 4 130 375 oder einer Dampfturbine ist üblicherweise aus mehreren Gehäuseabschnitten zusammengesetzt, die in ihrer konstruktiven Dimensionierung an vorgegebene Randparameter wie beispielsweise die gewünschte Leistungsgröße angepaßt sind. Insbesondere im Hinblick auf die fortschreitende Standardisierung und Modularisierung im Kraftwerksbau können die Gehäuseabschnitte dabei auch für eine geeignete Kombination mit anderen Standardbauteilen dimensioniert sein.

Bei einer Dampfturbine mit axialer Abströmung wie z.B. in US 5 494 405, oder wie sie beispielsweise aus Tremmel, D. et al., "Entwicklung einer kompakten 300-MW-Dampfturbine mit einflutigem ND-Teil und axialer Abströmung", VGB Kraftwerkstechnik, 72, 1992, S. 33 bis 43, bekannt ist, durchströmt der Abdampf das Abdampfgehäuse in im wesentlichen zur Hauptachse des Turbinenläufers paralleler Richtung. Ein derartiges Konzept kann beispielsweise besonders im Einsatz in sogenannten Gas- und Dampfturbinenanlagen vorteilhaft und wünschenswert sein. Bei einer Dampfturbine mit axialer Abströmung ist der Turbinenläufer üblicherweise in einem innerhalb des Abdampfgehäuses angeordneten, von einer Innennabe umgebenen Endlager gelagert. Die Innennabe bildet dabei gemeinsam mit dem Außenmantel des Abdampfgehäuses einen Strömungsraum für den Abdampf mit kreisringförmigem Querschnitt, der üblicherweise nahezu über die gesamte Länge des Abdampfgehäuses als Kreisringdiffusor ausgebildet ist.

Das Abdampfgehäuse ist üblicherweise über einen umlaufenden Radialflansch an dem ihm vorangehenden, auch als Eintrittsgehäuse bezeichneten Gehäuseabschnitt angeordnet. Hinsichtlich seines Dampfeinströmbereiches ist der durch das Abdampfgehäuse gebildete Kreisringdiffusor somit durch die Abmessungen des Eintrittsgehäuses weitgehend festgelegt. Diese können jedoch je nach vorgegebener Leistungsgröße der Dampfturbine und somit nach ausgewähltem Standardmodul für das Eintrittsgehäuse vergleichsweise stark variieren. Andererseits ist der Kreisringdiffusor dampfausgangsseitig in seiner Dimensionierung durch den Anschlußdurchmesser des nachgeschalteten Kondensators festgelegt, der wiederum aus Standardisierungsgründen in der Regel unabhängig von der Leistungsgröße der Dampfturbine einheitlich gewählt ist.

Die Anpassung des Abdampfgehäuses und des dabei gebildeten Kreisringdiffusors an eine letztendlich durch die Leistungsgröße der Dampfturbine vorgegebene Kombination eines Standardmoduls für das Eintrittsgehäuse mit einem Standardmodul für den Kondensator kann somit vergleichsweise aufwendig sein, zumal aufgrund der Funktionalität als Diffusor der Ausgestaltung des Strömungsweges besondere Aufmerksamkeit zu widmen ist. Eine derartig aufwendige Anpassung kann die durch die Modularisierung und/oder Standardisierung der Komponenten erzielbaren Vorteile weitgehend kompensieren.

Der Erfindung liegt daher die Aufgabe zugrunde, eine Dampfturbine mit einem Abdampfgehäuse und mit einem in einem innerhalb des Abdampfgehäuses angeordneten, von einer Innennabe umgebenen Endlager gelagerten Turbinenläufer anzugeben, bei der das Abdampfgehäuse mit besonders einfachen Mitteln unter Wahrung günstiger Strömungseigenschaften des Abdampfes an verschiedene Kombinationen von Eintrittsgehäuse und Kondensator anpaßbar ist.

Diese Aufgabe wird erfindungsgemäß gelöst, indem der Außenmantel des Abdampfgehäuses einen ersten, zylindermantelförmigen Mantelteil umfaßt, der über einen Versteifungsring mit einem zweiten, kegelmantelförmigen Mantelteil verbunden ist, wobei zur Führung des Abdampfstromes innerhalb des Außenmantels am Versteifungsring ein kegelmantelförmiges Führungselement angeordnet ist, und indem die Innennabe ein erstes, im wesentlichen kegelmantelförmiges Nabenteil und ein zweites, im wesentlichen zylindermantelförmiges Nabenteil umfaßt.

Die Erfindung geht dabei von der Überlegung aus, daß für eine besonders einfache Anpassung des Abdampfgehäuses an eine beliebige Kombination von Eintrittsgehäuse und Kondensator eine weitgehende Verwendung von Standardbauteilen unter Gewährleistung einer hohen Flexibilität bei der Ausgestaltung des Strömungskanals vorgesehen sein sollte. Als Standardbauteile sind dabei insbesondere der zylindermantelförmige erste und der kegelmantelförmige zweite Mantelteil vorgesehen. Der erste Mantelteil ist dabei für einen Anschluß an den Radialflansch des Eintrittsgehäuses vorgesehen, der unabhängig von der Leistungsgröße der Dampfturbine in Standardabmessungen ausgeführt sein kann. Der zweite Mantelteil hingegen ist für den Anschluß an den Kondensator vorgesehen und entsprechend dessen üblicherweise standardisierter Dimensionierung ebenfalls in Standardabmessungen ausgeführt. Die kegelmantelförmige Ausbildung des zweiten Mantelteils begünstigt dabei dessen Einsatz im Diffusorbereich. Das Führungselement gemeinsam mit dem zweiten Mantelteil im Außenbereich und die Innennabe im Innenbereich bilden dabei einen Diffusor mit kreisringförmigem Querschnitt, der insbesondere durch eine geeignete Dimensionierung des ersten, kegelmantelförmigen Nabenteils auf einfache Weise für ein besonders günstiges Strömungsverhalten ausgelegt sein kann.

Die leistungsgrößenabhängige Anpassung erfolgt dann in vergleichsweise einfacher Art und Weise durch das kegelmantelförmige Führungselement, das innerhalb des ersten Mantelteils angeordnet ist und den Einströmquerschnitt für den Dampf auf den gewählten Auslaßquerschnitt des vorgeschalteten Eintrittsgehäuses begrenzt.

Zweckmäßigerweise erstreckt sich das Führungselement eingangsseitig bis über die in Strömungsrichtung des Abdampfes gesehen letzte Laufschaufelreihe. Auf diese Weise ist ein strömungstechnisch besonders günstiger Übergang vom Eintrittsgehäuse in den Abströmbereich erreichbar, so daß die Diffusorfunktion auf besonders zuverlässige Weise sichergestellt.

Die mit der Erfindung erzielten Vorteile bestehen insbesondere darin, daß durch den ersten und den zweiten Mantelteil des Außenmantels auf besonders einfache Weise über Standardbauteile ein Anschluß des Abdampfgehäuses sowohl an das vorgeschaltete Eintrittsgehäuse als auch an den nachgeschalteten Kondensator ermöglicht ist, wobei durch das Führungselement eine Anpassung an das je nach geforderter Leistungsgröße spezifisch gewählte Eintrittsgehäuse gewährleistet ist. Durch das Führungselement ist zudem eine strömungstechnisch günstige Ausformung des Strömungsbereichs erreicht, wobei gerade in Kombination mit dem kegelmantelförmigen Nabenteil der Innennabe auch bei variierender Strömungsgeometrie des Eintrittsgehäuses ein zuverlässig wirkender Kreisringdiffusor gebildet werden kann.

Ein Ausführungsbeispiel der Erfindung wird anhand einer Zeichnung näher erläutert. Darin zeigt die Figur schematisch eine Dampfturbine im Längsschnitt.

Die Dampfturbine 1 gemäß der Figur umfaßt ein Abdampfgehäuse 2, durch das in der Dampfturbine 1 entspannter Dampf in axialer Abströmrichtung einem in der Figur nicht näher dargestellten, der Dampfturbine 1 nachgeschalteten Kondensator zuführbar ist. Die Dampfturbine 1 ist im Ausführungsbeispiel zum Einsatz als Industrieturbine vorgesehen und für eine mechanische Leistung von etwa 6 bis 8 MW ausgelegt. Alternativ kann die Dampfturbine 1 aber auch zum Einsatz als Kraftwerksturbine mit vergleichsweise höherer mechanischer Leistung vorgesehen sein.

Innerhalb des Abdampfgehäuses 2 ist ein als Radiallager ausgebildetes Endlager 4 für den Turbinenläufer 6 der Dampfturbine 1 angeordnet. Der Turbinenläufer 6 ist zudem in einer Anzahl weiterer, als Radial- und/oder Axiallager ausgebildeter Lager 8 um seine Mittelachse 10 drehbar gelagert. Das in einer Innennabe 12 angeordnete Endlager 4 umfaßt Lagerteile 14, 16, die gemeinsam ein Lagergehäuse für das eigentliche Lager 18 des Endlagers 4 bilden. Weitere Einzelheiten bezüglich der Ausgestaltung des Endlagers 4 sowie der zugehörigen Dichtungsanordnung sind ebenfalls aus der Figur erkennbar; sie werden der Übersicht halber an dieser Stelle jedoch nicht erörtert.

Am Turbinenläufer 6 ist eine Anzahl von zu Schaufelgruppen zusammengefaßten Laufschaufeln 20 angeordnet, die gemeinsam mit ortsfest angeordneten Leitschaufeln 22 eine Umsetzung kinetischer Energie des die Dampfturbine 1 durchströmenden Dampfes in Rotationsenergie des Turbinenläufers 6 bewirken.

Der Turbinenläufer 6 ist in einem vorderen Bereich 24 von einem Eintrittsgehäuse 26 umgeben, an dem zum Einlaß von Dampf in die Dampfturbine 1 ein Dampfsammelraum 28 angeordnet ist. Über den Dampfsammelraum 28 gelangt unter Hochdruck stehender Dampf in das Innere des Eintrittsgehäuses und somit in den Bereich der Laufschaufeln 20 und der Leitschaufeln 22, wo er sich arbeitsleistend entspannt. In einem in Strömungsrichtung des Dampfes gesehen hinteren Bereich 30 hingegen ist der Turbinenläufer 6 vom Abdampfgehäuse 2 umgeben, das über einen umlaufenden Radialflansch 32 direkt mit dem Eintrittsgehäuse 26 verbunden ist.

Für eine besonders einfache und kostengünstige Bauweise ist die Dampfturbine 1 unter Verwendung einer großen Anzahl standardisierter Komponenten hergestellt. Dabei ist sowohl der Radialflansch 32 als auch ein nicht näher dargestellter Anschlußflansch des nachgeschalteten Kondensators unter Verwendung von Standardmaßen dimensioniert. Zum Anschluß an diese Komponenten weist das Abdampfgehäuse 2 einen Außenmantel 34 auf, der einen ersten, zylindermantelförmigen Mantelteil 36 umfaßt. Der Mantelteil 36 ist dabei hinsichtlich seiner Dimensionierung, insbesondere hinsichtlich seines Durchmessers, an den Radialflansch 32 angepaßt und unmittelbar an diesen angeschlossen.

Der Mantelteil 36 ist dampfausgangsseitig über einen umlaufenden Versteifungsring 38 mit einem zweiten, kegelmantelförmigen Mantelteil 40 verbunden, der seinerseits dampfausgangsseitig über einen umlaufenden Radialflansch 42 unmittelbar an den Anschlußflansch des Kondensators angeschlossen ist. Der Radialflansch 42 ist dabei hinsichtlich seiner Dimensionierung ebenfalls standardisiert und an die Standardmaße des Anschlußflansches des Kondensators angepaßt.

Die Dampfturbine 1 ist in modularer Bauweise ausgeführt und durch die Wahl eines geeigneten Moduls für das Eintrittsgehäuse 26 an eine vorgegebene Leistungsgröße angepaßt. Die Anpassung an die Leistungsgröße erfolgt dabei unter Beibehaltung der standardisierten Maße für den Radialflansch 32 durchgeeignete Wahl der Innengeometrie beispielsweise des Eintrittsgehäuses 26. Zur leistungsgrößenspezifischen Anpassung des Abdampfgehäuses 2 an das Eintrittsgehäuse 26 ist innerhalb des Außenmantels 34 am Versteifungsring 38 ein kegelmantelförmiges Führungselement 44 zur Führung des Abdampfstromes angeordnet.

Das Führungselement 44 erstreckt sich eingangsseitig bis über die in Strömungsrichtung des Abdampfes gesehen letzte Reihe 46 der Laufschaufeln 20 und bildet dabei eine radiale Abdichtung der Laufschaufeln 20 der letzten Reihe 46 zum Außenmantel 34. Durch geeignete Wahl des Öffnungswinkels des das Führungselement 44 beschreibenden Kegels ist dabei auch bei fest vorgegebenem und somit standardisierten Durchmesser des Versteifungsrings 38 eine besonders einfache Anpassung des Strömungsraums im Abdampfgehäuse an die spezifische Innengeometrie des Eintrittsgehäuses 26 möglich.

Zur Ausbildung eines für die Abströmung des Dampfes besonders günstigen kreisringförmigen Diffusors umfaßt die das Endlager 4 umschließende Innennabe ein erstes, im wesentlichen kegelmantelförmiges Nabenteil 48. Zudem ist zur Bildung der Innennabe 12 ein zweites, im wesentlichen zylindermantelförmiges Nabenteil 50 vorgesehen. Der Kreisringdiffusor des axialen Abströmgehäuses 2 ist damit außen aus dem Führungselement 44 und dem anschließenden zweiten Mantelteil 40 und innen aus dem ersten, kegelmantelförmigen Nabenteil 48 und anschließend aus dem zweiten, zylindermantelförmigen Nabenteil 50 gebildet.

Das Endlager 4 ist mitsamt der Innennabe 12 durch einen in einem unteren Bereich durch das Abdampfgehäuse 2 geführten, auf einen nicht näher dargestellten Fundamentblock gestützten Träger 52 gehaltert.

## Patentansprüche

1. Dampfturbine (1) mit einem Abdampfgehäuse (2), dessen Außenmantel (34) einen ersten, zylindermantelförmigen Mantelteil (36) umfaßt, der über einen Versteifungsring (38) mit einem zweiten, kegelmantelförmigen Mantelteil (40) verbunden ist, wobei zur Führung des Abdampfstromes innerhalb des Außenmantels (34) am Versteifungsring (38) ein kegelmantelförmiges Führungselement (44) angeordnet ist, und mit einem Turbinenläufer (6), der in einem innerhalb des Abdampfgehäuses (2) angeordneten, von einer Innennabe (12) umgebenen Endlager (4) gelagert ist, wobei die Innennabe (12) ein erstes, im wesentlichen kegelmantelförmiges Nabenteil (48) und ein zweites, im wesentlichen zylindermantelförmiges Nabenteil (50) umfaßt.

2. Dampfturbine (1) nach Anspruch 1, deren Führungselement (44) sich eingangsseitig bis über die in Strömungsrichtung des Abdampfes gesehen letzte Laufschaufelreihe erstreckt.

## Claims

1. Steam turbine (1) having an exhaust-steam casing (2), the outer jacket (34) of which comprises a first jacket part (36) in the shape of a cylindrical jacket, which is connected via a stiffening ring (38) to a second jacket part (40) in the shape of a conical jacket, a guide element (44) in the shape of a conical jacket being arranged on the stiffening ring (38) in order to direct the exhaust-steam flow inside the outer jacket (34), and having a turbine rotor (6) which is mounted in an end bearing (4) arranged inside the exhaust-steam casing (2) and surrounded by an inner hub (12), the inner hub (12) comprising a first hub part (48) essentially in the shape of a conical jacket and a second hub part (50) essentially in the shape of a cylindrical jacket.

2. Steam turbine (1) according to Claim 1, the guide element (44) of which extends on the inlet side beyond the last moving-blade row as viewed in the direction of flow of the exhaust steam.

## Revendications

1. Turbine (1) à vapeur ayant une boîte (2) de vapeur d'échappement, dont la surface latérale (34) extérieure comprend une première partie (36) de surface latérale en forme de cylindre qui est reliée par un anneau (38) de rigidification à une deuxième partie (40) de surface latérale en forme de cône, un élément (44) de guidage en forme de cône étant prévu sur l'anneau (38) de rigidification pour le guidage du courant de vapeur d'échappement dans la surface latérale (34) extérieure et comprenant un rotor (6) de turbine qui est monté dans un palier (4) d'extrémité disposé à l'intérieur de la boîte (2) de vapeur d'échappement et entouré d'un moyeu (12) intérieur, le moyeu (12) intérieur comprenant une première partie (48) de moyeu essentiellement en forma de cône et une deuxième partie (50) de moyeu essentiellement en forme de cylindre.

2. Turbine (1) à vapeur suivant la revendication 1, dont l'élément (44) de guidage s'étend du côté entrée jusqu'au-delà de la dernière rangée d'aubes mobiles, considéré dans le sens d'écoulement de la vapeur d'échappement.
